# FASCICULE DE BREVET EUROPEEN

(11) **EP 0 450 990 B1**
(45) Date de publication et mention de la délivrance du brevet: **06.10.1993**
(21) Numéro de dépôt: 91400288.6
(22) Date de dépôt: 07.02.1991
(51) Int. Cl.: B65D 83/44, F16K 21/04

(54) **Valve autobloquante, notamment pour récipient aérosol**
Selbstschliessendes Ventil, insbesondere für einen Aerosolbehälter
Self-closing valve especially for an aerosol container

(30) Priorité: 03.04.1990 FR 9004246; 09.10.1990 FR 9012402
(43) Date de publication de la demande: 09.10.1991
(73) Titulaire: L'OREAL, 75008 Paris (FR)
(72) Inventeur: Baudin, Gilles, F-92110 Clichy (FR)
(74) Mandataire: Peuscet, Jacques

(56) Documents cités:
- AT-B- 303 604
- AT-B- 326 032
- BE-A- 709 202
- CH-A- 335 576
- DD-A- 103 041
- DE-A- 2 264 061
- GB-A- 1 321 272
- US-A- 2 837 249
- US-A- 3 018 928

## Description

La présente invention concerne une valve autobloquante, notamment pour récipient aérosol contenant un produit à pulvériser.

Les récipients ou bombes aérosols, contiennent de façon connue un produit à distribuer et un propulseur. La distribution se fait par ouverture d'une valve, comportant une tige contenue dans un corps de valve. Ce corps de valve est, d'une part, en communication avec l'atmosphère à travers un conduit interne de la tige, et, d'autre part, avec le récipient en général par l'intermédiaire d'un tube plongeant, un dispositif de rappel de la tige de valve étant relié à la tige et au corps de valve. Pour effectuer la pulvérisation, on enfonce la tige de valve en appuyant, par exemple, sur un bouton-poussoir, de façon à mettre en communication le récipient et l'atmosphère et à pulvériser le produit contenu dans le récipient ; lorsqu'on relâche la pression sur le bouton-poussoir, le dispositif de rappel ramène la tige de valve dans sa position de repos ou stockage et la pulvérisation cesse.

WO 86/04163 montre, à la figure 7, une valve bloquant toute distribution de produit lorsque la pression tombe au-dessous d'une valeur prédéterminée, de manière à empêcher le produit de sortir à trop basse pression. Cette valve est prévue dans une tête de distribution destinée à venir coiffer une enceinte, contenant un produit sous pression, munie d'une autre valve classique, susceptible d'être ouverte par une pression axiale. La valve autobloquante est ainsi placée en série avec une valve classique, ce qui complique le montage, conduit à un encombrement relativement important et entraîne un coût non négligeable.

AT-A-303 604 concerne une valve autonettoyante, qui ne permet pas d'obtenir un blocage de la distribution lorsque la pression devient trop faible. Cette valve comprend un corps de valve divisé en deux parties et muni vers son extrémité haute d'un orifice de communication avec la zone sous pression du récipient. Un joint coulissant, monté sur une tige comportant un canal axial, permet d'obturer un orifice radial, prévu dans la tige et communiquant avec le canal, ou de le libérer pour un balayage du canal de la tige après une pulvérisation, en vue de nettoyer ce canal.

AT-A-326 032 concerne une valve pour récipient aérosol destiné à être utilisé tête en bas. La valve permet de distribuer une dose prédéterminée. Cette valve comporte une tige munie d'une rainure longitudinale établissant, en position de repos de la tige, une communication entre le récipient et une chambre de dosage prévue dans le corps de valve. Lorsque la tige est enfoncée, la rainure se ferme et la communication entre le récipient et la chambre de dosage est coupée. Il n'y a pas d'autoblocage de la distribution lorsque la pression devient faible.

Lorsque l'on pulvérise un produit, notamment de la laque pour cheveux, il est nécessaire d'obtenir, pendant toute la durée d'utilisation du récipient, une bonne qualité de pulvérisation, c'est-à-dire un débit correct et une taille convenable des gouttelettes pulvérisées. Ce problème se pose plus particulièrement, lorsque le propulseur est un gaz comprimé (N₂, CO₂ ou air).

En effet, il apparaît que, lors de la pulvérisation, la consommation de gaz est importante et la chute de pression gazeuse est rapide. Si la pression descend au-dessous d'une valeur déterminée il n'est plus possible d'obtenir une pulvérisation correcte. Pour rétablir une pulvérisation correcte il faut :
- soit inclure dans le récipient une réserve de gaz compensant régulièrement la chute de pression ;
- soit recharger le bidon en gaz comprimé, par exemple à l'aide d'un compresseur tel que décrit dans FR-A-2 656 046 et FR-A-2 656 047.

Dans le second cas, il est nécessaire d'utiliser une valve qui empêche automatiquement toute pulvérisation lorsque la pression à l'intérieur du récipient est inférieure à la pression minimale permettant une pulvérisation convenable. Le consommateur est ainsi averti que, pour pouvoir effectuer une nouvelle pulvérisation, il doit recharger le récipient en gaz comprimé.

La présente invention concerne une valve qui permet de résoudre ce problème, sous un encombrement réduit et à un prix de revient acceptable ; elle comporte un joint, divisant le corps de valve en deux chambres, joint qui coulisse dans le corps de valve quand on enfonce la tige de valve et peut coulisser sur la tige lorsque la pression dans la chambre en communication avec le récipient exerce sur le joint une force antagoniste supérieure à la force exercée par un ressort contenu dans la chambre en communication avec l'atmosphère.

La présente invention a, par conséquent, pour objet une valve autobloquante, en particulier pour récipients aérosols contenant un produit à pulvériser, comportant une tige, au moins partiellement tubulaire pour permettre la sortie du produit pulvérisé, montée coulissante dans un corps de valve, et que l'on enfonce dans le corps de valve pour actionner la pulvérisation, le corps de valve pouvant, d'une part, être mis en communication avec l'atmosphère et, d'autre part, en communication avec le récipient, de préférence à l'aide d'un tube plongeur, un dispositif de rappel de la tige de valve étant relié à la tige et au corps de valve, caractérisée par le fait :
- que le corps de valve est divisé par un joint en deux chambres, une première chambre qui peut être mise en communication avec l'atmosphère lorsqu'on enfonce la tige et une seconde chambre qui est en communication avec le récipient,
- que la tige est percée d'un alésage qui s'ouvre dans la partie tubulaire de ladite tige et qui, lorsque la tige est enfoncée, s'ouvre à l'intérieur de la première chambre de façon à mettre en communication ladite première chambre et l'atmosphère, tandis qu'au repos cet alésage est isolé de la première chambre,
- que le joint est susceptible de coulisser, d'une part, sur la paroi interne du corps de valve et, d'autre part, sur la tige de valve,
- que la tige comporte, au niveau de la première chambre, au moins une rainure qui permet de mettre en communication les première et deuxième chambres, par coulissement relatif de la tige et du joint, cette rainure étant fermée lorsque le joint est en appui contre une butée ,
- qu'un ressort est disposé dans la première chambre entre le joint et une partie de la tige, ledit ressort exerçant sur le joint une force déterminée égale à la force antagoniste qui est exercée, sur le joint, par la pression minimale de pulvérisation
- et le dispositif de rappel est disposé dans la deuxième chambre entre la tige et le corps de valve.

Le joint séparant les deux chambres est avantageusement constitué par une rondelle enfilée autour de la tige, la butée étant constituée par une collerette de la tige située du côté du joint tourné vers la seconde chambre. Le joint est, de préférence, un joint élastique.

La rainure peut être rectiligne longitudinale.

Entre le ressort et le joint est, de préférence, disposée une cupule annulaire formant support de joint. Cette cupule a l'avantage de permettre une meilleure répartition de la force exercée par le ressort sur le joint, et évite tout risque de détérioration du joint par le ressort.

Le dispositif de rappel de la tige contenu dans la seconde chambre est, de préférence, constitué par un ressort.

Avantageusement, la deuxième chambre est pourvue d'une prise de gaz additionnel. Cette prise de gaz additionnel est, par exemple, constituée par une ouverture percée dans le fond du corps de valve, qui permet une entrée dans le corps de valve de la phase gazeuse qui s'est rassemblé dans la partie supérieure du récipient. On a constaté que cette prise de gaz additionnel permet d'obtenir une bonne pulvérisation.

Une telle valve autobloquante est particulièrement destinée à un récipient aérosol utilisant un gaz comprimé (air, azote par exemple) comme propulseur, gaz dont la pression diminue progressivement à la suite des utilisations.

Cette diminution de la pression du gaz propulseur, dans une plage de pression restant supérieure à la pression minimale de blocage de la valve, provoque, logiquement, une chute de débit de pulvérisation du produit.

Pour remédier à cet inconvénient, des boutons-poussoirs dits "régulateurs" ont été proposés en vue d'assurer une assez bonne constance du débit. Mais ces boutons-poussoirs s'avèrent inutilisables avec des produits de coiffage, par exemple du type laque, car les produits sèchent très rapidement à l'air libre et entraînent le blocage du mécanisme interne de ces boutons-poussoirs.

L'invention a également pour but de fournir une valve autobloquante, dont la tige comporte une rainure comme indiqué précédemment, qui permet d'assurer un débit de produit pulvérise aussi régulier que possible sans que le séchage du produit devienne trop gênant.

On a trouvé que l'on peut obtenir une bonne constance du débit de pulvérisation lorsque la rainure de la tige de valve présente, en coupe perpendiculaire à l'axe du corps de valve, une surface croissante le long d'une direction parallèle à l'axe de la tige de valve, la section la plus grande étant située du côté de la seconde chambre.

La présente invention a, par conséquent, également pour objet, une valve autobloquante, telle que définie précédemment et dans laquelle une communication est établie entre la première et la seconde chambres, grâce à une rainure ménagée dans la tige de valve, caractérisée par le fait que la rainure ménagée sur la tige de valve présente, en coupe perpendiculaire à l'axe de la tige, une section croissante le long d'une direction parallèle à l'axe de la tige de valve, la section la plus grande étant située du côté de la seconde chambre, de sorte que la section de passage, offerte au produit à distribuer, augmente lorsque la pression diminue dans le récipient.

Les moyens assurant la régulation du débit de produit à pulvériser se trouvent ainsi sur la valve, à l'intérieur du bidon aérosol, de sorte que les risques de séchage du produit se trouvent diminués.

De préférence, le fond de la rainure s'écarte progressivement de la surface extérieure de la tige, de sorte que la profondeur de la rainure augmente, dans le sens qui va de la première chambre vers la deuxième chambre.

Le fond peut être constitué par une surface plane dont la coupe par un plan moyen passant par l'axe de la tige est un segment rectiligne.

La coupe de la rainure, par un tel plan moyen, a avantageusement la forme d'un triangle rectangle dont un côté est situé sur la surface extérieure de la tige, dont l'autre côté est situé vers la deuxième chambre, et dont l'hypoténuse est située dans la tige.

La largeur périphérique de la rainure peut augmenter progressivement dans le sens qui va de la première chambre vers la deuxième chambre.

L'augmentation progressive de largeur peut être combinée avec l'augmentation progressive de profondeur.

Pour mieux faire comprendre l'invention, on va en décrire, ci-après, à titre purement illustratif et non limitatif, des modes de réalisations particuliers représentés sur les dessins annexés.

La figure 1, de ces dessins, est une coupe longitudinale d'une valve autobloquante conforme à l'invention en position de repos ou de fermeture.

La figure 2 montre, semblablement à la figure 1, la valve en position d'ouverture avec la tige enfoncée, la pression dans le bidon étant suffisante.

La figure 3 montre la valve avec tige enfoncée, alors que la pression dans le bidon est insuffisante.

La figure 4 est une vue en coupe longitudinale d'une variante de réalisation de la valve autobloquante en position de repos ou de fermeture.

La figure 5 montre en élévation la tige de valve de la figure 4.

La figure 6 est une coupe suivant la ligne VI-VI de la figure 5.

La figure 7 montre, semblablement à la figure 4, la valve en position d'ouverture avec la tige enfoncée, la pression dans le bidon étant suffisante.

La figure 8, enfin, montre partiellement la valve de la figure 4 avec tige enfoncée, alors que la pression dans le bidon est insuffisante.

La figure 1 représente la valve autobloquante selon l'invention, désignée dans son ensemble par 1, en position de repos. La valve 1 est constituée par une tige 2 et par un corps de valve 3. La valve 1 est insérée dans la coupelle de fermeture 4 d'un récipient aérosol (non représenté). L'étanchéite entre la coupelle de fermeture 4, la tige 2 et le corps de valve 3 est assurée à l'aide d'un joint élastique 5 dans lequel la tige 2 peut coulisser de façon étanche.

Le corps de valve 3 est divisé, par un joint élastique 6, en deux chambres, une première chambre A qui peut être mise en communication avec l'atmosphère et une seconde chambre B qui est en communication permanente avec le récipient aérosol contenant le produit à pulvériser et le gaz propulseur, par l'intermédiaire d'un tube plongeur 7.

Le joint 6 est constitué par une rondelle, en particulier en matière élastomère, enfilée autour de la tige 2, avec son plan moyen orthogonal à l'axe de la tige.

Le fond de la chambre B est percé d'une prise de gaz additionnel 8. Ladite prise 8 met la chambre B directement en communication avec le gaz qui se rassemble dans la partie supérieure du récipient aérosol. La chambre B contient un dispositif de rappel de la tige constitué par un ressort 9 disposé entre une face d'une butée annulaire 21 de la tige 2 et le fond de la chambre B. Le joint 6, en position de repos de la valve, est disposé sur l'autre face de la butée 21.

La tige 2 est tubulaire dans sa partie 22 tournée vers l'extérieur, cette partie tubulaire 22 s'étendant jusqu'à un niveau de la tige 2, tel que, en position de repos, il soit contenu dans la chambre A. La tige 2 est percée d'un alésage 23 perpendiculaire à l'axe de la tige 2 qui s'ouvre dans la partie tubulaire 22 de la tige et qui est situé à un niveau tel qu'en position de repos de la tige 2 il soit ferme par le joint 5.

La tige 2 est pourvue d'une rainure 25, rectiligne longitudinale, qui s'étend du voisinage de la butée 21 à un épaulement 24 de la tige 2. La chambre A contient une cupule annulaire 10 qui repose sur une face du joint 6.

La chambre A contient en outre un ressort 11 qui est disposé entre un épaulement annulaire 24 de la tige et la cupule annulaire 10. Le ressort 11 est choisi de façon qu'il exerce sur le joint 6 une force déterminée qui soit égale à la force antagoniste exercée sur le joint par la pression minimale du gaz pour laquelle il y a une pulvérisation convenable.

Par exemple, pour la pulvérisation d'une laque pour cheveux, on a constate que l'on obtient une bonne pulvérisation lorsque la pression du gaz est comprise entre environ 2,2 et 3,5 bars. On utilise donc un ressort exerçant une force correspondant à environ 2,2 bars.

Le fonctionnement de la valve autobloquante est le suivant.

Pour actionner la valve on appuie sur la tige 2 de valve de façon à enfoncer celle-ci. La paroi externe de la tige 2 de valve glisse dans le joint 5 et dégage l'alésage 23 qui met en communication la chambre A et la partie tubulaire 22 de la tige de valve 2 (voir figure 2). La chambre A est mise à pression atmosphérique. La pression à l'intérieur du récipient et de la chambre B, si elle est supérieure à la pression minimale admissible, exerce une force supérieure à la force du ressort 11 et de sens contraire. Le joint 6 est repoussé sur la tige côté de la chambre A en comprimant le ressort 11 et en dégageant la rainure 25 creusée dans la tige 2. Le passage du produit de la chambre B vers la chambre A devient possible. Le produit suit le trajet marqué par les flèches f1 sur la figure 2 pour être pulvérisé.

Lorsque l'on cesse d'appuyer sur la tige 2, cette dernière coulisse sous l'action du ressort de rappel 9 et revient en position de repos. L'alésage 23 revient au niveau du joint 5 et la communication entre la chambre A et l'atmosphère est coupée. La pression s'équilibre entre les chambres A et B et le joint 6 vient en contact avec la butée 21. La communication entre les chambres A et B par l'intermédiaire de la rainure 25 est coupée. La valve 1 est à nouveau en position de repos ou stockage (voir figure 1).

La figure 3 illustre ce qui se passe lorsque la pression à l'intérieur du récipient est inférieure à la pression minimale admissible.

Lorsqu'on appuie sur la tige 2, celle-ci s'enfonce en coulissant dans le joint 5 de sorte que l'alésage 23 est dégage et met la chambre A en communication avec l'atmosphère. La pression dans le réservoir étant trop faible pour repousser le joint 6 à l'encontre du ressort 11, ce joint 6 demeure en appui contre la butée 21 sous l'action du ressort 11. La rainure 25 n'est pas dégagée. La communication entre les chambres A et B n'est pas possible. La pulvérisation du produit n'est donc également pas possible.

En se reportant aux figures 4 et suivantes, on peut voir une variante de réalisation de la valve autobloquante, dans laquelle les éléments identiques ou jouant des rôles semblables à des éléments déjà décrits précédemment sont désignés par des références numériques identiques à celles utilisées précédemment, ou égales à la somme du nombre 100 et de la référence précédemment utilisée, sans que leur description soit reprise en détail.

La tige 2 de valve est munie d'une rainure 125 située au niveau de la première chambre A, lorsque la valve est en position de repos comme représenté sur la figure 1. Lorsqu'on appuie sur la tige 2 et que la pression exercée par le produit dans le récipient est supérieure à la pression minimale Po, la tige 2 coulisse par rapport au joint 6, comme visible sur la figure 7, et une certaine longueur de la rainure 125 s'ouvre dans la seconde chambre B, ce qui met en communication les première et seconde chambres A, B.

La rainure 125 ménagée sur la tige 2 présente, en coupe perpendiculaire à l'axe dudit corps de valve, une section S (voir figure 6) croissante le long d'une direction parallèle à l'axe C de la tige, la section S la plus grande étant située du côté de la chambre B, comme visible sur la figure 4.

L'augmentation progressive de la section S peut être obtenue par une augmentation progressive de la profondeur radiale h de la rainure. Le fond 125a de la rainure 125 s'écarte alors progressivement de la surface extérieure 2a de la tige, comme visible sur les figures 4 et 7.

Le fond 125a peut être constitué par une surface plane dont la coupe, par un plan moyen passant par l'axe C, est un segment rectiligne. La coupe de la rainure 125, par un tel plan, a la forme d'un triangle rectangle dont un côté 125b est situé sur la surface extérieure 2a de la tige, dont l'autre côté 125c, orthogonal à l'axe C, est situé vers la deuxième chambre et dont l'hypoténuse est située dans la tige 2 et appartient au fond 125a.

Avantageusement, l'extrémité de la rainure 125, tournée vers la deuxième chambre B, est située, lorsque la valve est au repos, dans l'épaisseur du joint 6, comme visible sur la figure 4 ; le côté 125c est situé sensiblement à mi-épaisseur.

La largeur périphérique l, de préférence, augmente progressivement dans le sens qui va de la première chambre vers la deuxième chambre, comme visible sur la figure 5.

Les augmentations de la profondeur h et de la largeur l peuvent être combinées. En variante, seule l'une des deux grandeurs h, l varie, alors que l'autre reste constante.

Mais, dans tous les cas, plus la tige 2 est enfoncée relativement au joint 6 (voir figure 7), plus la section de passage offerte au produit à pulvériser diminue.

La chambre A contient une cupule annulaire 10 qui repose sur une face du joint 6. Elle contient en outre un ressort 11 qui est dispose entre un épaulement annulaire 24 de la tige 2 de valve et la cupule annulaire 10. Le ressort 11 est choisi de façon qu'il exerce sur le joint 6 une force déterminée qui soit égale à la force antagoniste exercée sur le joint par la pression minimale du gaz pour laquelle il y a une pulvérisation convenable.

Le fonctionnement de la valve 1 autobloquante est le suivant.

Pour actionner la valve 1, on appuie sur la tige 2 de valve de façon à enfoncer celle-ci. Le joint 5 glisse sur la paroi externe de la tige 2 de valve et dégage l'alésage 23 qui met en communication la chambre A et la partie tubulaire 22 de la tige 2 de valve. La chambre A est mise à pression atmosphérique. La pression à l'intérieur du récipient et de la chambre B, si elle est supérieure à la pression minimale admissible, exerce une force supérieure à la force du ressort 11 et de sens contraire. Le joint 6 est repoussé sur la tige 2 de valve du côté de la chambre A en comprimant le ressort 11 et en dégageant la rainure 125 creusée dans la tige 2 de valve, comme illustre sur la figure 7.

On voit que plus la pression est élevée, plus le joint 6 est repousse et plus la section transversale de la rainure au niveau du joint 6 est faible.

Au contraire plus la pression exercée sur le joint par le produit contenu dans la chambre B diminue, plus la section transversale de la rainure 125 au niveau du joint 6 est grande.

L'augmentation de la section de passage permet de compenser, au moins partiellement, la chute de pression et de maintenir sensiblement constant le débit du produit pulvérisé.

Lorsqu'on cesse d'appuyer sur la tige 2 de valve, cette dernière coulisse sous l'action du ressort de rappel 9 et revient en position de repos. L'alésage 23 revient au niveau du joint 5 et la communication entre la chambre A et l'atmosphère est coupée. La pression s'équilibre entre les chambres A et B et le joint 6 redescend sur la tige 2 de valve jusqu'à venir en contact avec la butée 21. La communication entre les chambres A et B par l'intermédiaire de la rainure 125 n'est donc plus possible. La valve 1 est à nouveau en position de repos comme montre sur la figure 4.

Comme illustré sur la figure 8, lorsque la pression à l'intérieur du récipient est inférieure à la pression minimale Po admissible pour obtenir une pulvérisation convenable, quand on appuie sur la tige 2 de valve, la pulvérisation du produit n'est plus possible, pour les mêmes raisons que celles exposées à propos de la figure 3.

## Revendications

1. Valve autobloquante (1), en particulier pour récipients aérosols contenant un produit à pulvériser, comportant une tige (2), au moins partiellement tubulaire pour la sortie du produit pulvérisé, montée coulissante dans un corps de valve (3), et que l'on enfonce dans le corps de valve (3) pour actionner la pulvérisation, le corps de valve (3) pouvant, d'une part, être mis en communication avec l'atmosphère, et, d'autre part, en communication avec le récipient, de préférence à l'aide d'un tube plongeur (7), un dispositif de rappel (9) de la tige de valve étant relié à la tige (2) et au corps de valve (3), **caractérisée par le fait** :
- que le corps de valve (3) est divisé par un joint (6) en deux chambres, une première chambre (A) qui peut être mise en communication avec l'atmosphère lorsqu'on enfonce la tige (2) et une seconde chambre (B) qui est en communication avec le récipient,
- que la tige (2) est percée d'un alésage (23) qui s'ouvre dans la partie tubulaire (22) de ladite tige et qui, lorsque la tige (2) est enfoncée, s'ouvre à l'intérieur de la première chambre (A) de façon à mettre en communication ladite première chambre (A) et l'atmosphère, tandis qu'au repos cet alésage (23) est isolé de la première chambre (A)
- que le joint (6) est susceptible de coulisser, d'une part, sur la paroi interne du corps (3) de valve et, d'autre part, sur la tige (2) de valve,
- que la tige comporte, au niveau de la première chambre (A), au moins une rainure (25, 125) qui permet de mettre en communication les première et deuxième chambres (A,B), par coulissement relatif de la tige (2) et du joint (6), cette rainure (25, 125) étant fermée lorsque le joint (6) est en appui contre une butée (21),
- qu'un ressort (11) est disposé dans la première chambre (A) entre le joint (6) et une partie (24) de la tige (2), ledit ressort (11) exerçant sur le joint une force déterminée égale à la force antagoniste qui est exercée, sur le joint (6), par la pression minimale de pulvérisation,
- et que le dispositif de rappel (9) est disposé dans la deuxième chambre entre la tige (2) et le corps (3) de valve.

2. Valve selon la revendication 1, caractérisée par le fait que le joint (6) est constitué par une rondelle enfilée autour de la tige ( 2), la butée (21) étant constituée par une collerette de la tige (2) située du côté du joint tourné vers la seconde chambre (B).

3. Valve selon la revendication 1 ou 2, caractérisée par le fait que le joint (6) est un joint élastique.

4. Valve selon la revendication 1, caractérisée par le fait que la rainure (25) est rectiligne longitudinale.

5. Valve selon l'une des revendications 1 à 4, caractérisée par le fait qu'entre le ressort (11) et le joint (6) est disposée une cupule annulaire (10) formant support de joint.

6. Valve selon l'une des revendications 1 à 5, caractérisée par le fait que le dispositif de rappel (9) contenu dans la seconde chambre est constitué par un ressort.

7. Valve selon l'une des revendications 1 à 6, caractérisée par le fait que la deuxième chambre (B) est pourvue d'une prise de gaz additionnel (8).

8. Valve selon la revendication 1, caractérisée par le fait que la rainure (125) ménagée sur la tige (2) de valve présente, en coupe perpendiculaire à l'axe de la tige de valve, une section croissante le long d'une direction parallèle à l'axe de la tige de valve, la section la plus grande étant située du côté de la seconde chambre (B) de sorte que la section de passage, offerte au produit à distribuer, augmente lorsque la pression diminue dans le récipient.

9. Valve selon la revendication 8, caractérisée par le fait que le fond de la rainure (125a) s'écarte progressivement de la surface extérieure de la tige (2), de sorte que la profondeur (h) de la rainure (125) augmente, dans le sens qui va de la première chambre (A) vers la deuxième chambre (B).

10. Valve selon la revendication 8 ou 9, caractérisée par le fait que le fond (125a) est constitué par une surface plane dont la coupe par un plan moyen passant par l'axe de la tige (2) est un segment rectiligne.

11. Valve selon la revendication 9 ou 10, caractérisée par le fait que la coupe de la rainure (125) par un plan moyen passant par l'axe (C) de la tige (2) a la forme d'un triangle rectangle dont un côté (125b) est situé sur la surface extérieure (2a) de la tige, dont l'autre côté (125c) est situé vers la deuxième chambre (B), et dont l'hypoténuse est située dans la tige (2).

12. Valve selon l'une des revendications 8 à 11, caractérisée par le fait que la largeur périphérique (l) de la rainure (125) augmente progressivement de la première chambre (A) vers la deuxième chambre (B).

## Patentansprüche

1. Selbstblockierendes Ventil (1), insbesondere für Aerosolbehälter, die zu zerstäubende Produkte enthalten, mit einem wenigstens teilsweise röhrenförmigen Schaft (2) für die Abgabe des Zerstäubungsproduktes, der in einem Ventilgehäuse (3) verschiebbar befestigt ist und der in das Ventilgehäuse (3) hineingedrückt wird, um die Zerstäubung in Gang zusetzen, wobei das Ventilgehäuse (3) einerseits mit der Atmosphäre und andererseits mit dem Behälter in Verbindung gebracht werden kann, vorzugsweise mit Hilfe eines Tauchrohres (7),
einer Rückstellvor-richtung (9) für den Ventilschaft, die mit dem Schaft (2) und dem Ventilgehäuse (3) verbunden ist,
dadurch gekennzeichnet, daß
- das Ventilgehäuse (3) durch eine Dichtung (6) in zwei Kammern unterteilt ist, eine erste Kammer (A), die mit der Atmosphäre in Verbindung gebracht werden kann, wenn der Schaft (2) heruntergedrückt wird, und eine zweite Kammer (B), die mit dem Behälter verbunden ist,
- der Schaft (2) mit einer Bohrung (23) versehen ist, die sich zu dem röhrenförmigen Teil des Schaftes hin öffnet und die sich, wenn der Schaft (2) heruntergedrückt ist, zum Innenraum der ersten Kammer (A) hin in der Weise öffnet, daß die erste Kammer (A) mit der Atmosphäre verbunden wird, bei einer Unterbrechung hingegen die Bohrung (23) von der ersten Kammer (A) isoliert wird,
- die Dichtung (6) einerseits gegenüber der Innenwand des Ventilgehäuses (3), andererseits gegenüber dem Ventilschaft (2) verschiebbar ist,
- der Schaft auf dem Niveau der ersten Kammer (A) wenigstens eine Nut (25, 125) aufweist, die durch die relative Verschiebung zwischen dem Schaft (2) und der Dichtung (6) eine Verbindung der ersten mit der zweiten Kammer (A, B) ermöglicht, wobei diese Nut (25, 125) geschlossen bleibt, wenn die Dichtung (6) am Anschlag (21) aufliegt,
- in der ersten Kammer (A) zwischen der Dichtung (6) und einem Teil (24) des Schaftes (2) eine Feder (11) angeordnet ist, wobei die Feder (11) auf die Dichtung eine bestimmte Kraft ausübt, welche gleich der Gegenkraft ist, die durch den Mindest-Zerstäubungsdruck auf die Dichtung (6) ausgeübt wird,
- die Rückstellvorrichtung (9) in der zweiten Kammer zwischen Schaft (2) und Ventilgehäuse (3) angebracht ist.

2. Ventil nacht Anspruch 1, dadurch gekennzeichnet, daß die Dichtung (6) von einer über den Schaft (2) geschobenen Lochscheibe gebildet wird, wobei der Anschlag (21) von einem Kragen des Schaftes (2) gebildet wird, der auf derjenigen Seite der Dichtung angeordnet ist, welche der zweiten Kammer (B) zugewandt ist.

3. Ventil nach Anspruch 1 oder 2, dadurch gekennzeichnet, daß die Dichtung (6) eine elastische Dichtung ist.

4. Ventil nach Anspruch 1, dadurch gekennzeichnet, daß die Nut (25) geradlinig longitudinal ist.

5. Ventil nach einem der Ansprüche 1 - 4, dadurch gekennzeichnet, daß zur Abstützung der Dichtung zwischen der Feder (11) und der Dichtung (6) eine ringförmige Hülse (10) angebracht ist.

6. Ventil nach einem der Ansprüche 1 - 5, dadurch gekennzeichnet, daß die Rückstellvorichtung (9), die sich in der zweiten Kammer befindet, eine Feder ist.

7. Ventil nach einem der Ansprüche 1 - 6, dadurch gekennzeichnet, daß die zweite Kammer (B) mit einem zusätzlichen Gasanschluß (8) versehen ist.

8. Ventil nach Anspruch 1, dadurch gekennzeichnet, daß die Nut (125), die am Ventilschaft (2) vorgesehen ist, im Quer-schnitt zur Achse des Ventilschaftes, einen halbmondförmigen Ausschnitt in einer Richtung parallel zur Achse des Ventilschafts aufweist, wobei der größte Ausschnit auf der Seite der zweiten Kammer (B) so angeordnet ist, daß der dem Zerstäubungsprodukt angebotene Durchlaßquerschnitt zunimmt, wenn der Druck im Behälter nachläßt.

9. Ventil nach Anspruch 8, dadurch gekennzeichnet, daß sich der Boden (125a) der Nut von der äußeren Oberfläche des Schaftes (2) progressiv so entfernt, daß die Tiefe (h) der Nut (125) von der ersten Kammer (A) zur zweiten Kammer (B) hin zunimmt.

10. Ventil nach einem der Ansprüche 8 oder 9, dadurch gekennzeichnet, daß der Boden (125a) eine ebene Oberfläche aufweist, die dort wo sie von einer Mittelebene geschnitten wird, durch welche die Achse des Schaftes (2) geht, ein geradliniges Segment ist.

11. Ventil nach Anspruch 9 oder 10, dadurch gekennzeichnet, daß die Schnittfläche der Nut (125), die von einer Mittelebene gebildet wird, in der die Achse (C) des Schaftes (2) verläuft, die Form eines rechtwinkligen Dreiecks hat, dessen eine Seite (125b) auf der Außenfläche (2a) des Schaftes liegt, dessen andere Seite (125c) zur zweiten Kammer (B) hin gelegen ist und dessen Hypotenuse im Schaft (2) gelegen ist.

12. Ventil nach einem der Ansprüche 8 - 11, dadurch gekennzeichnet, daß die Umfangsweite (1) der Nut (125) von der ersten Kammer (A) zur zweiten Kammer (B) hin progressiv zunimmt.

## Claims

1. A self-closing valve (1), in particular for containers containing a product to be atomized, including a stem (2) which is at least partly tubular for the emergence of the atomized product, which is slidably mounted in a valve body (3) and is depressed into the valve body (3) for actuating the atomization, the valve body (3) being capable, on the one hand, of communicating with the atmosphere and on the other hand, of communicating with the container, preferably by means of a dip tube (7), a device (9) for restoring the valve stem being connected to the stem (2) and to the valve body (3), characterized in that
- the valve body (3) is divided by a sealing ring (6) into two chambers, a first chamber (A) which can be caused to communicate with the atmosphere when the stem (2) is depressed, and a second chamber (B) which communicates with the container,
- that the stem (2) is pierced by a bore (23) which opens into the tubular portion (22) of the said stem and which, when the stem (2) is depressed, opens inside the first chamber (A) so as to cause the said first chamber (A) to communicate with the atmosphere, while in the inoperative position, this bore (23) is isolated from the first chamber (A),
- that the sealing ring (6) is capable of sliding, on the one hand on the internal side of the valve body (3) and on the other hand, on the valve stem (2),
- that the stem includes at the level of the first chamber (A), at least one groove (25, 125) which allows the first and the second chambers (A, B) to communicate by the relative sliding of the stem (2) and of the sealing ring (6), this groove (25, 125) being closed when the sealing ring (6) bears against a stop (21),
- that a spring (11) is disposed in the first chamber (A), between the sealing ring (6) and a portion (24) of the stem (2), the said spring (11) exerting on the sealing ring a given force that is equal to the opposing force which is exerted on the sealing ring (6) by the minimum atomization pressure,
- and that the restoring device (9) is disposed in the second chamber between the stem (2) and the valve body (3).

2. A valve according to claim 1, characterized in that the sealing ring (6) is constituted by a washer fitted round the stem (2), the stop (21) being constituted by a collar of the stem (2) situated on the side of the sealing ring facing the second chamber (B).

3. A valve according to claim 1 or 2, characterized in that the sealing ring (6) is a resilient ring.

4. A valve according to claim 1, characterized in that the groove (25) is straight and longitudinal.

5. A valve according to one of claims 1 to 4, characterized in that between the spring (11) and the sealing ring (6) there is disposed an annular cap (10) forming a sealing ring support.

6. A valve according to one of claims 1 to 5, characterized in that the restoring device (9) contained in the second chamber is constituted by a spring.

7. A valve according to one of claims 1 to 6, characterized in that the second chamber (B) is provided with an intake (8) for additional gas.

8. A valve according to claim 1, characterized in that the groove (125) arranged on the valve stem (2) has in a section perpendicular to the axis of the valve stem, a cross- section that increases along a direction parallel to the axis of the valve stem, the largest cross-section being situated on the side of the second chamber (B), so that the cross-section for passing offered to the product to be dispensed increases when the pressure decreases in the container.

9. A valve according to claim 8, characterized in that the bottom (125a) of the groove progressively moves away from the external surface of the stem (2), so that the depth (h) of the groove (125) increases in the direction of passing from the first chamber (A) towards the second chamber (B).

10. A valve according to claim 8 or 9, characterized in that the bottom (125a) is constituted by a flat surface which, when intersected by a median plane passing through the axis of the stem (2), is a straight segment.

11. A valve according to claim 9 or 10, characterized in that when the groove (125) is intersected by a median plane passing through the axis (C) of the stem (2), it has the shape of a right-angled triangle whose one side (125b) is situated on the external surface (2a) of the stem, whose other side (125c) is situated towards the second chamber (B), and whose hypotenuse is situated in the stem (2).

12. A valve according to one of claims 8 to 11, characterized in that the peripheral width (1) of the groove (125) progressively increases from the first chamber (A) to the second chamber (B).
